# EUROPÄISCHE PATENTSCHRIFT

(11) **EP 0 547 500 B1**
(45) Veröffentlichungstag und Bekanntmachung des Hinweises auf die Patenterteilung: **25.09.1996**
(21) Anmeldenummer: 92121043.1
(22) Anmeldetag: 10.12.1992
(51) Int. Cl.: B65H 19/18

(54) **Verfahren und Vorrichtung zur Vorbereitung des Anfanges einer Ersatz-Wickelrolle für den fliegenden Rollenwechsel**
Method and device for preparing the leading end of a replacement web roll for flying splicing
Méthode et dispositif pour préparer le début d'un rouleau de rechange pour le raccordement à la volée

(30) Priorität: 14.12.1991 DE 4141242
(43) Veröffentlichungstag der Anmeldung: 23.06.1993
(73) Patentinhaber: MAN Roland Druckmaschinen AG, 63012 Offenbach (DE)
(72) Erfinder: Dylla, Norbert, Dr., W-8901 Stadtbergen (DE); Hamm, Anton, W-8902 Neusäss (DE); Wörner, Michael, W-8902 Neusäss (DE)

(56) Entgegenhaltungen:
- EP-A- 0 418 527
- DE-A- 3 811 138
- GB-A- 452 328
- US-A- 4 284 463

## Beschreibung

Die Erfindung betrifft ein Verfahren und eine Vorrichtung zur Vorbereitung des Anfanges einer Ersatz-Wickelrolle für den fliegenden Rollenwechsel, wobei deren Bahnanfang im Anschluß an die Makulatur in nacheinander folgenden Abschnitten quer zur Bahnrichtung mit einer Perforation und einem Verbindungskleberauftrag auf der Oberseite versehen und anschließend an die Ersatz-Wickelrolle geklebt wird.

Eine Vorrichtung der genannten Gattung zeigt die DE-A-41 18 690.7. Der Bahnanfang wird hier von Hand zu den Bearbeibeitungsstationen geführt und den genannten Arbeitsschritten unterzogen. Dann wird der Makulaturanteil abgeschnitten und der vorbereitete Bahnanfang an die Ersatz-Wickelrolle angelegt und mittels eines Haftkleberauftrages angeklebt. Diese Vorrichtung bedingt einen hohen, in Anbetracht der großen Anzahl zu verarbeitender Ersatz-Wickel rollen nicht vertretbaren manuellen Aufwand.

Aus der DE-A1-38 11 138 sind auch ein Verfahren und eine Vorrichtung zum maschinellen Herstellen der Klebespitze einer Ersatz-Wickelrolle bekannt. Die Ersatz-Wickelrolle befindet sich hierzu in einer Abwickelvorrichtung einer papierverarbeitenden Maschine in einer Spleißstellung. Während der nach dem Ableiten von Makulaturlagen erfaßte Bahnanfang zurückgespult wird, bewegen sich zwei Messer von den Bahnkanten zur Bahnmitte und erzeugen einen V-Schnitt. Entlang der Schnittkante wird Kleber aufgebracht, und die Klebespitze wird im weiteren Verlaufe des Rückspulens auf die Ersatz-Wickelrolle zurückgewickelt. Mit einer zuvor aufgebrachten Lasche wird die Rolle zugeklebt. Diese Lösung bedingt aufgrund der komplizierten Geometrie der Klebespitze aufwendige, die Vorrichtung verteuernde Mechanismen. Auch die Bahnvorbereitung für die Lasche und deren Aufbringen selbst sind aufwendig.

Aufgabe der Erfindung ist es, ein Verfahren zur Vorbereitung des Anfanges einer Ersatz-Wickelrolle für den fliegenden Rollenwechsel, bei dem der Bahnanfang im Anschluß an die Makulatur in nacheinander folgenden Abschnitten quer zur Bahnrichtung mit einer Perforation und einem Verbindungskleberauftrag auf der Oberseite versehen und anschließend an die Ersatz-Wickelrolle geklebt wird, zu schaffen, das mit geringem Aufwand mechanisierbar ist. Außerdem ist eine konstruktiv einfache Vorrichtung zur Durchführung des Verfahrens zu erstellen.

Diese Aufgabe wird erfindungsgemäß durch ein Verfahren mit den Merkmalen des kennzeichnenden Teils des Patentanspruchs 1 und durch eine Vorrichtung mit den kennzeichnenden Merkmalen des Patentanspruchs 9 gelöst. Die Erfindung bedient sich eines geraden Bahnanfanges, der mit konstruktiv einfachen, kostengünstigen Mechanismen erstellbar und zuverlässig zu handhaben ist. Weiterhin erübrigen sich Laschen oder Aufkleber, sogenannte Schmetterlinge, samt Einrichtungen zum Aufbringen, was das Verfahren und die Vorrichtung weiter vereinfacht und verbilligt.

Weitere Merkmale und Vorteile ergeben sich aus den Unteransprüchen in Verbindung mit der Beschreibung.

Die Erfindung soll nachfolgend an einem Ausführungsbeispiel näher erläutert werden. In den zugehörigen Zeichnungen zeigen:
- Fig. 1 bis 8: perspektivische Ansichten der Ersatz-Wickelrolle in den verschiedenen Verfahrensstadien;
- Fig. 9: die fertig vorbereitete Ersatz-Wickelrolle;
- Fig. 10 bis 12 und 14: die Vorrichtung schematisch in der Seitenansicht bei verschiedenen Arbeitsschritten;
- Fig. 13: die Perforiereinrichtungen in einer Ansicht auf die Unterseite des Bahnanfanges;
- Fig. 15: das Aufschneiden der Lagen auf der Makulaturrolle.

Fig. 1 zeigt eine Ersatz-Wickelrolle 1 und eine Makulaturrolle 2, an welcher der Anfang der Ersatz-Wickelrolle 1 befestigt ist. Varianten für die Befestigung sind in der DE-Anmeldung P 41 39 586.7 aufgezeigt. In Fig. 2 wurde der im allgemeinen beschädigte Anfang der Ersatz-Wickelrolle 1 auf die Makulaturrolle 2 aufgerichtet. In Fig. 3 hält die von der Ersatz-Wickelrolle 1 wegbewegte Makulaturrolle 2 den Bahnanfang 3 straff gespannt in einer Bearbeitungslage. Gemäß Fig. 4 sind auf den Bahnanfang 3 zwei Perforationen 4, 5 aufgebracht. In Fig. 5 ist der Bahnanfang 3 als weiteres mit einem Verbindungskleberauftrag 7 versehen. Bei Fig. 6 ist die Makulaturrolle 2 an die Ersatz-Wickelrolle 1 zurückgeführt und dabei der Bahnanfang an diese angeklebt worden. Fig. 7 zeigt die von der Ersatz-Wickelrolle 1 wegbewegte Makulaturrolle 2, wobei die Perforation 5 aufgerissen wurde. Fig. 8 zeigt die längsgetrennten, von der Makulaturrolle 2 entfernten Lagen 8. Fig. 9 zeigt die fertig vorbereitete Ersatz-Wickelrolle 1 mit dem Verbindungskleberauftrag 7, der Perforation 4, dem Haftkleberauftrag 9 und dem an der Perforation 5 entstandenen Rollenanfang 10.

In Fig. 10 ist die erfindungsgemäße Vorrichtung zum Durchführen des Verfahrens dargestellt. Die Ersatz-Wickelrolle 1 ist, nicht gezeigt, in die Arme einer Abwickelvorrichtung eingespannt. An die Ersatz-Wickelrolle 1 ist ein Rahmen 11 mittels einer Bewegungseinrichtung 12 heranfahrbar. Auf dem Rahmen 11 ist die Makulaturrolle 2 samt einer Bewegungseinrichtung 13 angeordnet. Der Rahmen 11 beherbergt weiterhin einen Messerbalken 16 mit zwei Perforiermessern 14, 15 sowie eine gegen diese mittels einer Bewegungseinrichtung 17 fahrbare Andruckrolle 18. Letztere ist drehbar an einem Linearantrieb mit -führung 19 gelagert. Dieser trägt weiterhin eine Einrichtung für den Haftkleberauftrag 20. Auf dem Rahmen 11 ist außerdem eine Antriebswalze 21 gelagert. Weiter ist auf dem Rahmen 11 eine Sensorik 22 zum Erkennen von Papierschäden sowie eine Einrichtung für den Verbindungskleberauftrag 23 angeordnet.

Die letztgenannte Einrichtung ist an einem Linearantrieb mit -führung 24 befestigt. Schließlich beherbergt der Rahmen 11 noch einen Linearantrieb mit -führung 25, an dem ein Kreismesser 26 mit seinem Drehantrieb 27 befestigt ist.

Im an die Ersatz-Wickelrolle 1 herangefahrenen, in Fig. 10 gezeichneten Zustand des Rahmens 11 liegt die Antriebswalze 21 am Mantel der Ersatz-Wickelrolle 1 an und dreht diese im Uhrzeigersinn, solange die Sensorik 22 in Verbindung mit einer geeigneten Auswerteelektronik Bahnschäden erkennt. Dabei wird die beschädigte Bahn, deren Anfang beispielsweise mittels einer nicht dargestellten Saugerleiste an der Makulaturrolle 2 gehalten wird, durch einen nicht dargestellten Motor mit konstantem Drehmoment auf die Makulaturrolle 2 aufgewicktelt, welche am Mantel der Ersatz-Wickelrolle 1 anliegt. Am Ende des Aufwickelvorgangs wird die Antriebswalze 21 deaktiviert und die Ersatz-Wickelrolle 1 durch eine nicht dargestellte Bremse zum Stillstand gebracht. Beim Bewegen der Makulaturrollen 2 von der Ersatz-Wickelrolle 1 weg (Fig. 11) wird der Bahnanfang 3 in eine Bearbeitungslage gebracht. Die Bahn wird dabei um die Antriebswalze 21 geleitet. Die Bewegung der Makulaturrolle 2 kann statt, wie dargestellt, auf einer Geraden beispielsweise auch auf einer Kreisbogenbahn erfolgen. Als nächstes wird die Andruckrolle 18 mittels der Bewegungseinrichtung 17 gegen die Perforiermesser 14 und 15 gefahren (Fig. 12). Bei der anschließenden Bewegung der Andruckrolle 18 parallel zur Achse der Ersatz-Wickelrolle 1 mittels des Linearantriebes 19 rollt die Andruckrolle 18 auf dem auf den Perforiermessern 14, 15 aufliegenden Bahnanfang 3 ab und erzeugt die Perforationen 4, 5. Die nachgeführte Einrichtung 20 sorgt für den Haftkleberauftrag 9 zwischen den Perforationen 4, 5 auf der Bahnunterseite (Fig. 13). Eine analoge Bewegung der Einrichtung 23 mittels des Linearantriebes 24 liefert den Verbindungskleberauftrag 7 auf der Bahnoberseite. Als Kleber können Flüssigkleber oder doppelseitiges Klebeband eingesetzt werden. Danach wird die Makulaturrolle 2 an den Mantel der Ersatz-Wickelrolle zurückbewegt (Fig. 14). Dabei wird die abgezogene und vorbereitete Bahn mit Haftkleberauftrag 9 an die Ersatz-Wickelrolle 1 angedrückt und verklebt. Bei allen bisher beschriebenen Arbeitsschritten sorgt der nicht dargestellte Motor mit konstantem Drehmoment an der Makulaturrolle 2 für eine konstante Bahnspannung. Bei einer nachfolgenden Relativbewegung zwischen der Ersatz-Wickelrolle 1 und der Makulaturrolle 2 wird die Bahn unter Aufreißen der Perforation 5 mit ihrem angewickelten Bahnstück von der Ersatz-Wickelrolle 1 abgerissen. Die Relativbewegung kann zum Beispiel dadurch erzeugt werden, daß die Ersatz-Wickelrolle 1 oder die Makulaturrolle 2 entgegen dem Uhrzeigersinn gedreht oder die Makulaturrolle 2 von der Ersatz-Wickelrolle 1 wegbewegt wird. Um schließlich die Makulatur von der Makulaturrolle 2 zu entfernen, wird diese in den Bereich des Kreismessers 26 gebracht (Fig. 15). Beim anschließenden axialen Verfahren des vom Drehantrieb 27 angetriebenen Kreismessers 26 mittels des Linearantriebes 25 werden die Lagen 8 aufgetrennt und fallen von der Makulaturwalze 2 ab. Das Auftrennen ist auch mit einer Laserstrahltrenneinrichtung möglich, in deren Bereich dazu die Makulaturrolle zu fahren ist. Auch kann die Makulatur von der Makulaturrolle mittels einer an diese angelegten, angetriebenen, beleimten Wickelhülse abgewickelt werden. Ebenso ist es möglich, die Bahn von der Makulaturrolle abzuwickeln und durch Schwerkraft abzuleiten. Die Makulatur kann auch über mehrere Zyklen auf der Makulaturrolle verbleiben, wenn diese als austauschbare, beleimte Wickelhülse ausgebildet ist, an die der Bahnanfang, nicht zum Gegenstand dieses Patentes gehörig, angeklebt ist.

Im Ausführungsbespiel wurde das Vorbereiten des Anfanges einer Ersatz-Wickelrolle bei deren Aufnahme innerhalb einer Abwickelvorrichtung beschrieben. Die Erfindung ist ebenso bei eigenständigen Einheiten außerhalb des Rollenwechslers anwendbar. Auch könnte in Umkehrung der Bewegung des Rahmens mit seinen Funktionseinheiten die Ersatz-Wickelrolle an den Rahmen bewegt werden. Weiterhin können statt auf mechanischem Wege die Perforierungen vorteilhaft mit einer Laserschneideinrichtung mit einem linear bewegten, getakteten Laserstrahl hergestellt werden.

Der Haftkleberauftrag erfolgte im Ausführungsbeispiel auf den abgezogenen Bahnanfang. Er kann ebenso auf dem entsprechend zugeordneten Bereich auf dem Mantel der Ersatz-Wickelrolle erfolgen.

Auf eine detaillierte Beschreibung des mechanischen Aufbaues der Funktionseinheiten wurde verzichtet, da dieser dem Fachmann aus dem Stand der Technik bekannt ist.

## Patentansprüche

1. Verfahren zur Vorbereitung des Anfanges einer Ersatz-Wickelrolle (1) für den fliegenden Rollenwechsel, wobei deren Bahnanfang im Anschluß an die Makulatur in nacheinander folgenden Abschnitten quer zur Bahnrichtung mit einer Perforation (4) und einem Verbindungskleberauftrag (7) auf der Oberseite versehen und anschließend an die Ersatz-Wickelrolle (1) geklebt wird, dadurch gekennzeichnet, daß der Bahnanfang (3) auf eine Makulaturrolle (2) aufgewickelt, mittels dieser in eine Bearbeitungslage für die genannten Arbeitsschritte gebracht, dort die genannte Perforation (4) sowie dieser in Bahnlaufrichtung vorgelagert eine weitere Perforation (5) quer zur Bahnlaufrichtung so aufgebracht, wird, daß ein Haftkleberauftrag (9) zwischen den Perforationen (4,5) auf der Bahnunterseite ermöglicht wird die Makulaturrolle (2) zwecks Anlegens des Bahnanfangs (3) an die Ersatz-Wickelrolle (1) an letztere geführt, dabei der Bereich zwischen den Perforationen (4, 5) an die Ersatz-Wickelrolle (1) geklebt und anschließend durch eine Relativbewegung von Ersatz-Wickelrolle (1) und Makulaturrolle (2) die Bahn an der letztgenannten Perforation (5) getrennt und schließlich nach häufigstens jedem Vorbereitungszyklus die aufgewickelte Makulatur entfernt wird.

2. Verfahren nach Anspruch 1, dadurch gekennzeichnet, daß die Makulaturrolle (2) auf einer Geraden bewegt den Bahnanfang (3) in die Bearbeitungslage bringt.

3. Verfahren nach Anspruch 1, dadurch gekennzeichnet, daß die Makulaturrolle (2) auf einer Kreisbogenbahn bewegt den Bahnanfang (3) in die Bearbeitungslage bringt.

4. Verfahren nach Anspruch 1, dadurch gekennzeichnet, daß die Ersatz-Wickelrolle (1) oder die Makulaturrolle (2) zur Erzeugung der Relativbewegung entgegen dem Uhrzeigersinn gedreht wird.

5. Verfahren nach Anspruch 1, dadurch gekennzeichnet, daß die Makulaturrolle (2) zur Erzeugung der Relativbewegung von der Ersatz-Wickelrolle (1) wegbewegt wird.

6. Verfahren nach Anspruch 1, dadurch gekennzeichnet, daß die Lagen (8) auf der Makulaturrolle (2) zu ihrer Entfernung längsgetrennt und durch Schwerkraft abgeleitet werden.

7. Verfahren nach Anspruch 1, dadurch gekennzeichnet, daß die Bahn von der Makulaturrolle (2) mittels einer an diese angelegten, angetriebenen, beleimten Wickelhülse abgewickelt werden.

8. Verfahren nach Anspruch 1, dadurch gekennzeichnet, daß die Bahn von der Makulaturrolle (2) abgewickelt und durch Schwerkraft abgeleitet wird.

9. Vorrichtung zur Vorbereitung des Anfanges einer bremsbar gelagerten Ersatz-Wickelrolle (1) für den fliegenden Rollenwechsel mit Einrichtungen für den Haftkleber- und Verbindungskleberauftrag quer zur Bahnrichtung und einer in gleicher Richtung angeordneten Perforiereinrichtung zur Erzeugung einer Perforation (4), wobei sich parallel zu der Perforiereinrichtung zur Erzeugung einer Perforation (4) in Bahnlaufrichtung vor dieser eine weitere Perforiereinrichtung zur Erzeugung einer weiteren Perforation (5) befindet, dadurch gekennzeichnet, daß die Einrichtung für den Haftkleberauftrag (9) so angeordnet ist, daß dieser auf der Bahnunterseite zwischen den Perforationen (4, 5) erfolgen kann, eine angetriebene, mit dem Bahnanfang verbundene Makulaturrolle (2) im Bereich der Ersatz-Wickelrolle (1) und der weiteren Perforiereinrichtung mittels einer Bewegungseinrichtung (13) relativ zur Ersatzwickelrolle (1) verfahrbar angeordnet ist so daß eine Trennung der Bahn an der letztgenannten Perforation (5) erfolgen kann und daß die Vorrichtung eine Entfernung der aufgewickelten Makulatur ermöglicht.

10. Vorrichtung nach Anspruch 9, dadurch gekennzeichnet, daß die Makulaturrolle (2) mit einem Drehantrieb ausgestattet ist, der auf den Mantel der Makulaturrolle (2) ein konstantes Drehmoment überträgt.

11. Vorrichtung nach Anspruch 9, dadurch gekennzeichnet, daß die beiden Perforiereinrichtungen einen oberhalb einer Bearbeitungslage des Bahnanfangs (3) angeordneten Messerbalken (16) beinhalten, der zwei Perforiermesser (14, 15) aufnimmt, gegen die mittels einer Bewegungseinrichtung (17) eine Andruckrolle (18) fahrbar ist, die drehbar an einem Linearantrieb mit Führung (19) gelagert ist.

12. Vorrichtung nach Anspruch 11, dadurch gekennzeichnet, daß an dem Linearantrieb mit -führung (19) die Einrichtung für den Haftkleberauftrag (20) angeordnet ist.

13. Vorrichtung nach Anspruch 9, dadurch gekennzeichnet, daß die Perforiereinrichtungen als Laserschneideinrichtung mit einem linear bewegten, getakteten Laserstrahl ausgeführt sind.

14. Vorrichtung nach Anspruch 9, dadurch gekennzeichnet, daß die Makulaturrolle (2) in den Schnittbereich eines Kreismessers (26) fahrbar ist, das an einem Linearantrieb mit -führung (25) angeordnet ist.

15. Vorrichtung nach Anspruch 9, dadurch gekennzeichnet, daß die Makulaturrolle (2) in den Bereich einer Laserstrahlschneideinrichtung fahrbar ist.

16. Vorrichtung nach Anspruch 9, dadurch gekennzeichnet, daß neben der Perforiereinrichtung, der Ersatz-Wickelrolle (1) zugewandt, die Einrichtung für den Verbindungskleberauftrag (23) an einem Linearantrieb mit -führung (24) befestigt angeordnet ist.

17. Vorrichtung nach Anspruch 9, dadurch gekennzeichnet, daß der Mantel der Ersatz-Wickelrolle (1) in Kontakt mit einer Antriebswalze (21) bringbar ist.

18. Vorrichtung nach Anspruch 9 und 17, dadurch gekennzeichnet, daß der Bahnanfang (3) um die Antriebwalze (21) geleitet in eine Bearbeitungslage bringbar ist.

19. Vorrichtung nach Anspruch 9, 11, 12, 14, 16 und 17, dadurch gekennzeichnet, daß die Makulaturrolle (2) samt Bewegungseinrichtung (13), der Messerbalken (16), die Andruckrolle (18) samt Bewegungseinrichtung (17), Linearantrieb mit -führung (19) und Einrichtung für den Haftkleberauftrag (20), die Einrichtung für den Verbindungskleberauftrag (23) samt Linearantrieb mit -führung (24), eine Sensorik (22), die Antriebwalze (21) und das Kreismesser (26) samt Drehantrieb (27) und Linearantrieb mit -führung (25) auf einem Rahmen (11) befestigt sind und letzterer relativ zur Ersatz-Wickelrolle (1) bewegbar ist oder umgekehrt.

## Claims

1. Process for preparing the leading end of a replacement winding reel (1) for flying reel change, the leading end of the web being provided on the upper side with a perforation (4) and a coating of joining adhesive (7) to connect with the paper waste in successive sections transversely to the web direction, and then being stuck to the replacement winding reel (1), characterised in that the leading end of the web (3) is wound onto a paper waste reel (2), is brought by means of this into a processing position for the above-mentioned operations, at this point the said perforation (4) and a further perforation (5) located upstream of it in the web travel direction are applied transversely to the web travel direction in such a way that a coating of contact adhesive (9) is made possible between the perforations (4, 5) on the lower side of the web, for the purpose of applying the leading end of the web (3) to the replacement winding reel (1) the paper waste reel (2) is guided to the latter, the area between the perforations (4, 5) being stuck to the replacement winding reel (1) and then, by a relative movement of the replacement winding reel (1) and the paper waste reel (2), the web is separated at the latter perforation (5) and finally after at most each preparation cycle the wound-up paper waste is removed.

2. Process according to claim 1, characterised in that the paper waste reel (2) moved along a straight line brings the leading end of the web (3) into the processing position.

3. Process according to claim 1, characterised in that the paper waste reel (2) moved on an arcuate web brings the leading end of the web (3) into the processing position.

4. Process according to claim 1, characterised in that the replacement winding reel (1) or the paper waste reel (2) is turned anti-clockwise to produce the relative movement.

5. Process according to claim 1, characterised in that to produce the relative movement the paper waste reel (2) is moved away from the replacement winding reel (1).

6. Process according to claim 1, characterised in that for their removal the layers (8) on the paper waste reel (2) are longitudinally separated and drawn off by force of gravity.

7. Process according to claim 1, characterised in that the web is unwound from the paper waste reel (2) by means of a driven, glued winding sleeve applied to it.

8. Process according to claim 1, characterised in that the web is unwound from the paper waste reel (2) and drawn off by force of gravity.

9. Apparatus for preparing the leading end of a brakably mounted replacement winding reel (1) for flying reel change, having devices for applying contact adhesive and joining adhesive transversely to the web direction and a perforating device arranged in the same direction for producing a perforation (4), and parallel to the perforating device and in front of it in the web travel direction is a further perforating device for producing a further perforation (5), characterised in that the device for the application of contact adhesive (9) is arranged in such a way that application can be effected on the lower side of the web between the perforations (4, 5), a driven paper waste reel (2) connected to the leading end of the web is disposed in the region of the replacement winding reel (1) and the further perforating device, in such a way that it is movable relatively to the replacement winding reel (1) by means of a movement device (13) so that separation of the web can take place at the latter perforation (5) and in that the device makes possible the removal of the wound-up paper waste.

10. Device according to claim 9, characterised in that the paper waste reel (2) is equipped with a rotary drive which transmits a constant torque to the casing of the paper waste reel (2).

11. Device according to claim 9, characterised in that the two perforating devices contain a blade bar (16) arranged above a processing position of the leading end of the web (3) and receiving two perforating blades (14, 15) against which there can be moved, by means of a movement device (17), an impression roller (18) which is mounted rotatably on a linear drive with a guideway (19).

12. Device according to claim 11, characterised in that the device for contact adhesive application (20) is arranged on the linear drive with the linear guideway (19).

13. Device according to claim 9, characterised in that the perforating devices are designed as a laser cutting device with a linearly movable pulsed laser beam.

14. Device according to claim 9, characterised in that the paper waste reel (2) can be moved into the cutting region of a circular blade (26) which is arranged on a linear drive with the linear guideway (25).

15. Device according to claim 9, characterised in that the paper waste reel (2) can be moved into the region of a laser beam cutting device.

16. Device according to claim 9, characterised in that the device for the application of joining adhesive (23) is arranged to be secured on a linear drive with the linear guideway (24) in the vicinity of the perforating device, facing the replacement winding reel (1).

17. Device according to claim 9, characterised in that the casing of the replacement winding reel (1) can be brought into contact with a drive roller (21).

18. Device according to claim 9 and 17, characterised in that the leading end of the web (3), guided round the drive roller (21), can be brought into a processing position.

19. Device according to claim 9, 11, 12, 14, 16 and 17, characterised in that the paper waste reel (2) together with the movement device (13), the blade bar (16), the impression roller (18) together with the movement device (17), the linear drive with the linear guideway (19) and the device for the application of contact adhesive (20), the device for the application of joining adhesive (23) together with the linear drive with the linear guideway (24), a sensor (22), the drive roller (21) and the circular blade (26) together with the rotary drive (27) and the linear drive with the linear guideway (25) are secured on a frame (11) and the latter can be moved relatively to the replacement winding reel (1) or the other way round.

## Revendications

1. Procédé destiné à la préparation du début d'une bobine de rechange (1) pour le changement de bobine automatique, le début de bande de celle-ci étant, dans la partie de jonction au niveau de la maculature ou des premières spires selon des sections successives transversalement au sens de développement de la bande, muni d'une perforation (4) et couvert d'une couche de colle d'assemblage (7) sur le dessus et étant ensuite collé à la bobine de rechange (1), caractérisé en ce que le début de la bande (3) est enroulé sur une bobine de premières spires (2), est amené au moyen de celle-ci dans une position de traitement destinée auxdites étapes de traitement, en ce que ladite perforation (4) ainsi qu'une perforation supplémentaire (5) située devant celle-ci dans le sens du développement de la bande sont prévues transversalement au sens de développement de la bande de sorte qu'une application d'adhésif (9) soit possible sur le dessous de la bande entre les perforations (4, 5), la bobine de premières spires (2) étant guidée au niveau de ces dernières dans le but d'appuyer le début de bande (3) au niveau de la bobine de rechange (1), en ce que la région entre les perforations (4, 5) au niveau de la bobine de rechange (1) est collée et en ce qu'ensuite la bande est détachée par un déplacement relatif de la bobine de rechange (1) et de la bobine de premières spires (2) au niveau de la perforation (5) mentionnée en dernier et enfin en ce que les premières spires déroulées sont souvent enlevées après chaque cycle de préparation.

2. Procédé selon la revendication 1, caractérisé en ce que la bobine de premières spires (2) amène le début de bande (3) dans la position de traitement par un déplacement sur une droite.

3. Procédé selon la revendication 1, caractérisé en ce que la bobine de premières spires (2) amène le début de bande (3) en position de traitement par un déplacement sur une trajectoire en arc de cercle.

4. Procédé selon la revendication 1, caractérisé en ce que, pour produire le déplacement relatif, la bobine de rechange (1) ou la bobine de premières spires (2) est mise en rotation dans le sens anti-horaire.

5. Procédé selon la revendication 1, caractérisé en ce que, pour produire le déplacement relatif, la bobine de premières spires (2) est écartée de la bobine de rechange (1).

6. Procédé selon la revendication 1, caractérisé en ce que, afin de les enlever, les couches (8) sur la bobine de premières spires sont découpées longitudinalement et évacuées par gravité.

7. Procédé selon la revendication 1, caractérisé en ce que la bande est déroulée de la bobine de premières spires (2) au moyen d'un manchon portant de la colle, commandé, appliqué à celle-ci.

8. Procédé selon la revendication 1, caractérisé en ce que la bande est déroulée de la bobine de premières spires (2) et évacuée par gravité.

9. Dispositif destiné à la préparation du début d'une bobine de rechange (1) placée de manière freinable pour le remplacement automatique des bobines muni de mécanismes destinés à l'application d'un adhésif et d'une colle d'assemblage transversalement au sens de développement de la bande et d'un mécanisme de perforation disposé dans le même sens, pour former une perforation (4), un mécanisme de perforation supplémentaire pour former une perforation supplémentaire (5) étant placé parallèlement au mécanisme de perforation pour former une perforation (4) et avant celui-ci dans le sens de développement de la bande caractérisé en ce que le mécanisme pour l'application de l'adhésif (9) est configuré de sorte que celle-ci puisse avoir lieu sur le dessous de la bande entre les perforations (4, 5), en ce qu'une bobine de premières spires (2) commandée, reliée au début de la bande est disposée de manière mobile par rapport à la bobine de rechange (1) au moyen d'un mécanisme de déplacement (13) dans la région de la bobine de rechange (1) et du mécanisme de perforation supplémentaire, de sorte qu'une séparation de la bande puisse avoir lieu au niveau de la perforation (5) mentionnée en dernier et que le dispositif rende possible un enlèvement des premières spires déroulées.

10. Dispositif selon la revendication 9, caractérisé en ce que la bobine de premières spires (2) est équipée d'un moteur rotatif, qui transmet un couple constant à l'enveloppe de la bobine de premières spires (2).

11. Dispositif selon la revendication 9, caractérisé en ce que les deux mécanismes de perforation comportent une barre porte-lames (16) disposée au-dessus d'une position de traitement du début de bande (3), qui comprend deux lames de perforation (14, 15), contre lesquelles le galet-presseur (18), qui est logé en rotation au niveau d'un moteur linéaire à glissière rectiligne (19), peut être déplacé au moyen d'un mécanisme de déplacement (17).

12. Dispositif selon la revendication 11, caractérisé en ce que le mécanisme destiné l'application de l'adhésif (20) est fixé au moteur linéaire à glissière rectiligne (19).

13. Dispositif selon la revendication 9, caractérisé en ce que les mécanismes de perforation sont réalisés sous forme d'un mécanisme de découpe laser muni d'un faisceau laser synchronisé, déplacé linéairement.

14. Dispositif selon la revendication 9, caractérisé en ce que la bobine de premières spires (2) peut être déplacée dans la région de coupe d'un couteau circulaire (26) qui est fixé à un moteur linéaire à glissière rectiligne (25).

15. Dispositif selon la revendication 9, caractérisé en ce que la bobine de premières spires (2) peut être déplacée dans la région d'un dispositif de découpe à faisceau laser.

16. Dispositif selon la revendication 9, caractérisé en ce qu'à côté du mécanisme de perforation, associé à la bobine de rechange (1), le mécanisme destiné à l'application de la colle d'assemblage (23) est agencé fixement au moteur linéaire à guidage rectiligne (24).

17. Dispositif selon la revendication 9, caractérisé en ce que l'enveloppe de la bobine de rechange (1) peut être mise en contact avec un galet d'entraînement (21).

18. Dispositif selon l'une quelconque des revendications 9 et 17, caractérisé en ce que le début de la bande (3) peut être amené dans une position de traitement en guidage autour du galet d'entraînement (21).

19. Dispositif selon l'une quelconque des revendications 9, 11, 12, 14, 16 et 17, caractérisé en ce que la bobine de premières spires (2) y compris le mécanisme de déplacement (13), la barre porte-lames (16), le galet-presseur (18) y compris le mécanisme de déplacement (17), le moteur linéaire avec glissière rectiligne (19) et le mécanisme destiné à l'application de l'adhésif (20), le mécanisme destiné à l'application de la colle d'assemblage (23) y compris le moteur linéaire avec glissière rectiligne (24), un capteur (22), le galet d'entraînement (21) et le couteau circulaire (26) y compris le moteur rotatif (27) et le moteur linéaire à glissière rectiligne (25) sont fixés sur un bâti (11) et en ce que ce dernier peut être déplacé par rapport à la bobine de rechange (1) ou inversement.
